# EUROPÄISCHE PATENTSCHRIFT

(11) **EP 0 970 808 B1**
(45) Veröffentlichungstag und Bekanntmachung des Hinweises auf die Patenterteilung: **10.09.2003**
(21) Anmeldenummer: 99111077.6
(22) Anmeldetag: 17.06.1999
(51) Int. Cl.: B41F 21/10, B65H 5/14

(54) **Greifer für einen bogentransportierenden Zylinder oder Trommel einer Rotationsdruckmaschine**
Gripper for a sheet transfer cylinder or drum of a rotary printing machine
Pince pour un cylindre de transfert de feuilles ou tambour d'une presse à imprimer rotative

(30) Priorität: 06.07.1998 DE 19830080
(43) Veröffentlichungstag der Anmeldung: 12.01.2000
(73) Patentinhaber: Heidelberger Druckmaschinen Aktiengesellschaft, 69115 Heidelberg (DE)
(72) Erfinder: Haupenthal, Rudi, 74925 Epfenbach (DE)

(56) Entgegenhaltungen:
- DE-A- 2 414 998
- DE-A- 3 623 405
- DE-A- 4 330 610
- DE-C- 488 948

## Beschreibung

Die Erfindung betrifft einen Greifer an einem bogentransportierenden Zylinder einer Rotationsdruckmaschine, insbesondere einen Zangengreifer an einer Wendetrommel.

Aus der DE 24 14 998 A1 ist ein sogenannter Zangengreifer bekannt, der aus einem Greifer und einem Gegengreifer gebildet ist. Der Greifer bildet hierbei die Greiferauflage und der Gegengreifer den gegenüber der Greiferauflage verschwenkbaren Greiferfinger. Über die axiale Länge des bogentransportierenden Zylinders verteilt, sind in Abständen eine Anzahl dieser Greifer angeordnet. Die Greiferauflagen sind mit einer gemeinsamen Greiferwelle verschraubt. Zu diesem Zweck weist die Greiferwelle zumindest im Bereich der Greiferauflagenbefestigung eine Abflachung auf, auf welcher die Greiferauflagen bei der Montage der Greiferauflagen linear verschiebbar befestigt sind, damit Fertigungstoleranzen beseitigt werden können. Bei der Einstellung der Greiferauflagen liegt das Problem darin, daß sämtliche Klemmpunkte der nebeneinander angeordneten Greiferauflagen und jeweiligen Greiferfingern auf einer gemeinsamen Klemmpunktlinie liegen sollen, damit der zu transportierende Bogen gleichmäßig ergriffen werden kann, ohne Wellen zu bilden.

Durch eine Linearverschiebung der Greiferauflagen, wie bei der DE 24 14 998 A1 ist jedoch eine gemeinsame Linie von Klemmpunkten für alle nebeneinander angeordneten Greifereinrichtungen nur schwer einstellbar, so daß kleine Toleranzen hingenommen werden müssen. Insbesondere bei Zangengreifern, die die Bogen sowohl in Schöndruckstellung als auch in der um mehr als 180° dazu versetzten Widerdruckstellung transportieren, verdoppeln sich die Abweichungen der Klemmpunkte von der gemeinsamen Linie der Klemmpunkte (Ideallinie).

Der Erfindung liegt daher die Aufgabe zugrunde, eine Einstellmöglichkeit für ein Greiferelement eines Greifers zu schaffen, die eine Abweichung der Klemmpunkte von der gemeinsamen Ideallinie minimiert.

Die Aufgabe wird erfindungsgemäß durch die Merkmale des Anspruchs 1 gelöst.

Es ist bei der Erfindung von Vorteil, daß die Übernahme- und Übergabequalität der zu transportierenden Bogen in Schön- und in Widerdruckstellung verbessert werden kann. Ein weiterer Vorteil liegt darin, daß die Montagezeiten durch eine einfachere Justage der Greiferelemente erheblich verkürzt werden können.

Die Torsions- und Biegesteifigkeit der Welle muß nicht durch Aussparungen zur Montage der Greiferauflage vermindert werden.

Bei einem bevorzugten Ausführungsbeispiel liegt ein Schwenkpunkt für die Greiferelemente auf der Achse der Greiferwelle. Durch diese Maßnahme können die Klemmpunkte der Greifereinrichtung auf einer gemeinsamen Ideallinie eingestellt werden.

Erfindungsgemäß weist eine Befestigungsfläche der Greiferauflage eine konkave Krümmung auf, deren Krümmungsradius kleiner ist als der Radius der Greiferwelle. Durch diese Maßnahme wird vermieden, daß die Greiferauflage beim Befestigen an der Greiferwelle eine Schwenkung, z. B. in Schraubrichtung erfährt, d. h. daß die Klemmlinie einer Greiferauflage nach dem Anziehen der Schraube ohne weitere Einstellmaßnahmen parallel zur Greiferwelle bzw. Achse ausgerichtet ist.

Die Befestigungsflächen können eine hohe Rauhigkeit aufweisen, wodurch der Klemmsitz auf der Welle verbessert wird. Ein ungewolltes Lösen der Greiferauflage von der Greiferwelle wird dadurch verhindert. Weitere Ausführungen und Merkmale der Erfindung sind in den Unteransprüchen enthalten.

Ein Ausführungsbeispiel ist in der Zeichnung dargestellt und wird im folgenden beschrieben.

Es zeigt:
- Figur 1: eine schematische Darstellung des erfindungsgemäßen Greifers im Schnitt,

Eine Bogenrotationsdruckmaschine weist u. a. eine sogenannte Wendetrommel auf, die den zu bedruckenden oder bereits bedruckten Bogen sowohl im Schöndruck transportiert, d. h. der Bogen wird mittels vorgesehener Greifereinrichtungen an der Vorderkante von einem vorgeordneten Zylinder übernommen und an der Vorderkante an eine Greifereinrichtung eines nachgeordneten Zylinders übergeben, als auch im Widerdruck transportiert,
d. h. die Bogen werden vom vorgeordneten Zylinder an der Hinterkante übernommen und gewendet an den nachfolgenden Zylinder mit der Hinterkante zuerst übergeben.

Im ersten Ausführungsbeispiel ist dafür ein sogenannter Zangengreifer 1 vorgesehen. Der Zangengreifer 1 weist eine erste Zange 2 auf, die als Greiferauflage dient und eine mit der Greiferauflage zusammenwirkende Zange 3 auf, die als Greiferfinger ausgebildet ist.

Über die axiale Länge der Transport- oder Wendetrommel verteilt, sind voneinander beabstandet eine größere Anzahl, z. B. 20 Zangengreifer 1 angeordnet Hierbei sitzen die Greiferauflagen 2 fest auf einer gemeinsamen Greiferwelle 4 und die Greiferfinger 3 sitzen schwenkbar gelagert auf einem gemeinsamen Greiferrohr 6. Die Greiferfinger 3 sind jeweils mittels eines Anschlages 7 über eine Druckfeder 8 an einem fest am Greiferrohr 6 angeordneten Widerlager 9 abgestützt. Die Greiferauflagen 2 weisen jeweils an einem der Greiferauflagenspitze 17 abgewandten Ende eine Bohrung 11 auf, die im Durchmesser etwas größer ist, als eine Befestigungsschraube 12 für die Greiferauflage 2, so daß eine Einstellung der Greiferauflage 2, insbesondere während der Montage bezüglich der Greiferwelle 4 ermöglicht wird.

An einem oberen Ende der Bohrung 11 weist diese einen Kugelsitz 11a auf, in welchem zum Lageausgleich von Befestigungsschraube 12 und Greiferauflage 2 eine Kugelscheibe 10 angeordnet ist.

Die Greiferauflage 2 weist eine konkav geformte, rauhe, z. B. sandgestrahlte Sitzfläche 13 auf, welche der Krümmung 14 des Greiferwellendurchmessers angepaßt ist. Die Krümmung der Sitzfläche 13 weist einen kleineren Radius r auf, als der Radius R des Greiferwellendurchmessers. Durch diese Maßnahme sitzt die Greiferauflage 2 bereits bei der Montage im unbefestigten Zustand mit einer zweifachen Linienberührung parallel zur Achse 16 auf der Greiferwelle 4 auf. Eine Ausrichtung der Greiferfauflage 2 braucht nur noch in axialer Richtung und in Umfangsrichtung der Greiferwelle 4 vorgenommen zu werden. Beim Festziehen der Befestigungsschraube 12 wird die Sitzfläche 13 unter Spannung an den Umfang der Greiferwelle 4 angepreßt Ein Schrägstellen der Greiferauflagen 2 beim Festschrauben, z. B. durch das aufgebrachte Drehmoment, wird hierbei erfindungsgemäß vermieden.

Das Einstellen sämtlicher Greiferauflagen 2 erfolgt auf dem Radius R um die Achse 16 der Greiferwelle 4. Hierbei bildet die Achse 16 einen Schwenkpunkt S₁ für die Umfangsausrichtung der Greiferauflage 2. Idealerweise sollen sämtliche axial nebeneinander angeordneten Greiferauflagenspitzen 17 auf einer gemeinsamen Klemmpunktlinie 18 parallel zur Greiferwelle 4 bzw. Achse 16 liegen.

### BEZUGSZEICHENLISTE

- 1: Zangengreifer
- 2: Greiferauflage
- 3: Greifer
- 4: Greiferwelle
- 5 6: Greiferrohr
- 7: Anschlag (3)
- 8: Druckfeder
- 9: Widerlager (6)
- 10: Kugelscheibe
- 11: Bohrung (2)
- 11a: Kugelsitz
- 12: Befestigungsschraube
- 13: Sitzfläche (2)
- 14 15 16: Achse (4)
- 17: Greiferauflagenspitze (Klemmpunkt)
- 18: Klemmpunktlinie
- 19: Stütze
- 20 21: Stütze
- 22: Stützfläche
- 23 24 25 26: Stütze
- 27: Einstellschraube
- 28: Druckfeder
- 29: Druckfeder
30
- S₁: Schwenkpunkt
- S₂: Schwenkpunkt
- S₃: Schwenkpunkt
- S₄: Schwenkpunkt
- S₅: Schwenkpunkt
- r: Radius (13)
- R: Radius (4)

## Patentansprüche

1. Greifer für einen Zylinder oder eine Trommel einer
Bogenrotationsdruckmaschine, der ein bezüglich seiner ihn tragenden Greiferwelle einstellbares Greiferelement aufweist.
**dadurch gekennzeichnet,**
- **daß** das Greiferelement (2) einen Schwenkpunkt (S₁) aufweist, um welchen das Greiferelement (2) zur Einstellung verschwenkbar gelagert ist,
- **daß** das Greiferelement (2) eine konkav gekrümmte Sitzfläche (13) aufweist, dessen Radius (r) dem Radius (R) der Greiferwelle (4) angepaßt ist,
- **daß** der Radius (r) der konkav gekrümmten Sitzfläche kleiner ist als der Radius (R) der Greiferwelle.

2. Greifer nach Anspruch 1,
**dadurch gekennzeichnet,**
**daß** der Schwenkpunkt (S₁) innerhalb oder auf der Peripherie der Greiferwelle (4) angeordnet ist.

3. Greifer nach Anspruch 1,
**dadurch gekennzeichnet,**
**daß** der Schwenkpunkt (S₁) die Achse (16) der Greiferwelle (4) ist.

4. Greifer nach Anspruch 1,
**dadurch gekennzeichnet,**
**daß** das Greiferelement (2) eine Bohrung (11) aufweist, durch welche hindurch ein Befestigungsmittel (12) mit Einstellspiel geführt ist.

5. Greifer nach einem der vorhergehenden Ansprüche,
**dadurch gekennzeichnet,**
**daß** das Greiferelement (2) jeweils mit einem Gegengreiferelement (3) zusammenwirkt, welches schwenkbar auf einem Greiferrohr (6) angeordnet ist, welches die Greiferwelle (4) koaxial umgibt.

6. Greifer nach Anspruch 5,
**dadurch gekennzeichnet,**
**daß** ein Federelement (8) das Gegengreiferelement (3) und das damit zusammenwirkende Greiferelement (2) gegeneinander verspannt.

## Claims

1. Gripper for a cylinder or a drum of a sheet-fed rotary printing machine, the gripper comprising a gripper element adjustable with respect to its gripper shaft carrying the gripper,
**characterized in**
- **that** the gripper element (2) has a swivel point (S₁) around which the gripper element (2) is supported so as to swivel for adjustment purposes,
- **that** the gripper element (2) has a seat surface (13) with a concave curvature the radius (r) of which is adapted to the radius (R) of the gripper shaft,
- **that** the radius (r) of the seat surface with the concave curvature is smaller than the radius (R) of the gripper shaft.

2. Gripper according to claim 1,
**characterized in**
**that** the swivel point (S₁) is arranged within or on the periphery of the gripper shaft (4).

3. Gripper according to claim 1,
**characterized in**
**that** the swivel point (S₁) is the axis (16) of the gripper shaft (4).

4. Gripper according to claim 1,
**characterized in**
**that** the gripper element (2) has a bore (11) in which an attachment means (12) with adjustment play is received.

5. Gripper according to one of the preceding claims,
**characterized in**
**that** the gripper element (2) cooperates with a respective counter-gripper element (3), which is arranged on a gripper tube (6) so as to swivel, the gripper tube (6) coaxially surrounding the gripper shaft (4).

6. Gripper according to claim 5,
**characterized in**
**that** a spring element (8) tensions the counter-gripper element (3) and the gripper element (2) cooperating with the counter-gripper element (3) with respect to each other.

## Revendications

1. Pince pour un cylindre ou un tambour d'une machine à imprimer rotative à feuilles qui présente un élément de pince réglable par rapport à son arbre de pince qui la porte,
**caractérisée**
- **en ce que** l'élément de pince (2) présente un point de pivotement (S₁) autour duquel l'élément de pince (2) est monté pivotant pour le réglage,
- **en ce que** l'élément de pince (2) présente une surface d'appui (13) incurvée avec une forme concave, dont le rayon ( r) est adapté au rayon ( R) de l'arbre de pince (4),
- **en ce que** le rayon ( r) de la surface d'appui incurvée avec une forme concave est plus petit que le rayon ( R) de l'arbre de pince.

2. Pince selon la revendication 1,
**caractérisée**
**en ce que** le point de pivotement (S₁) est disposé à l'intérieur de la périphérie de l'arbre de pince (4) ou sur cette périphérie.

3. Pince selon la revendication 1,
**caractérisée**
**en ce que** le point de pivotement (S₁) est l'axe (16) de l'arbre de pince (4).

4. Pince selon la revendication 1,
**caractérisée**
**en ce que** l'élément de pince (2) présente un perçage (11) à travers lequel un moyen de fixation (12) est guidé avec un jeu de réglage.

5. Pince selon une des revendications précédentes,
**caractérisée**
**en ce que** l'élément de pince (2) coopère avec un élément de pince conjugué (3) qui est monté pivotant sur un tube de pince (6) qui entoure coaxialement l'arbre de pince (4).

6. Pince selon la revendication 5,
**caractérisée**
**en ce qu'**un élément formant ressort (8) tend à rapprocher l'un de l'autre l'élément de pince conjugué (3) et l'élément de pince (2) qui coopère avec lui.
